# EUROPÄISCHE PATENTANMELDUNG

(11) **EP 1 555 500 A2**
(43) Veröffentlichungstag der Anmeldung: **20.07.2005**
(21) Anmeldenummer: 05450002.0
(22) Anmeldetag: 12.01.2005
(51) Int. Cl.: F28D 9/00, F28F 21/06

(54) **Wärmetauscher**

(30) Priorität: 13.01.2004 AT 172004 U
(71) Anmelder: Econ Export + Consulting Group GmbH, 4020 Linz (AT)
(72) Erfinder: Weglehner, Erwin, 4223 Katsdorf (AT)
(74) Vertreter: Babeluk, Michael, Dipl.-Ing.

(57) **Zusammenfassung**

Die Erfindung betrifft einen Wärmetauscher zum Wärmetausch zwischen gasförmigen und/oder flüssigen Medien unterschiedlichen Wärmeinhaltes, welcher sich aus übereinander angeordneten, im Wesentlichen rechteckigen Plattenelementen (2) zusammensetzt, wobei die Strömungskanäle (7, 8) für das Primär- und das Sekundärmedium abwechselnd aufeinander folgen. Ein verbessertes Strömungsverhalten wird dadurch erreicht, dass der Strömungsquerschnitt über die Plattenfläche im Wesentlichen gleichbleibend ist und benachbarte, profilierte und gleich ausgerichtete Plattenelemente (2) jeweils an zwei aneinander gegenüberliegenden parallelen Rändern (5) verbunden sind, und dass diese Verbindung abwechselnd an jeweils zueinander rechtwinkeligen Rändern (6) vorliegt.

## Beschreibung

Die vorliegende Erfindung betrifft einen Wärmetauscher gemäß dem Oberbegriff von Patentanspruch 1. Solche Wärmetauscher kommen insbesondere für Kondensatoren bei Wäschetrocknern zum Einsatz. Ein anderes Anwendungsgebiet ist beispielsweise die Rückgewinnung des Wärmeinhaltes von Raumabluft, welche zur Erwärmung der Frischluft herangezogen wird oder zur Rückgewinnung des Wärmeinhaltes von Gasen oder Flüssigkeiten aus technischen Prozessen allgemein. Prinzipiell ist der erfindungsgemäße Wärmetauscher für alle Anwendungsfälle einsetzbar, bei denen der Wärmeinhalt aus einem gasförmigen Medium in ein anderes gasförmiges Medium über wärmeleitfähige Trennwände übertragen wird. Es ist aber auch denkbar, dass eines oder beide Medien in flüssiger Form vorliegen.

Wärmetauscher sind in zahlreichen Ausführungsformen, insbesondere als Kondensatoren bei Wäschetrocknern bekannt. Hier dienen sie dem Zweck, die von einem Trockenraum kommende, feuchte Prozessluft durch Prozessluftkanäle zu leiten und dabei gleichzeitig mit durch Kühlluft-Kanäle strömende Umgebungs- bzw. Raumluft zu kühlen. Die Wärmetauscher wirken dabei als Kondensatoren für die Prozessluft, wobei das aus dieser Prozessluft auskondensierte Wasser in ein Auffanggefäß abtropft. Die so getrocknete Prozessluft wird nach neuerlicher Erwärmung erneut in den Trockenraum eingeleitet. Die Prozessluft- und Kühlluftkanäle stehen meistens senkrecht zueinander, sodass der Wärmetaucher im Kreuzstrom von der Prozessluft und der Kühlluft durchströmt wird.

Zur Erzielung eines wirksamen Wärmeaustausches und zur Vermeidung von Verschmutzungen ist es in der Regel erwünscht, die Prozessluft durch Kanäle mit möglichst großen, glatten Oberflächen zu leiten. Dagegen sind auf der Kühlluftseite vorzugsweise Lamellen oder Leitbleche vorgesehen, die die wärmeaustauschenden Oberflächen der Kühlluftkanäle vergrößern.

Es sind Wärmetauscher bekannt, welche mit Ausnahme der Rahmen entweder komplett aus Metall oder komplett aus Kunststoff gefertigt sind. Die komplett aus Metall gefertigten Wärmetauscher - welche aufgrund der guten Wärmeleitfähigkeit von Metall einen guten Wärmeaustausch ermöglichen, weisen jedoch den Nachteil ihrer vergleichsweise großen Herstellungskosten auf. Diese betreffen nicht nur das teurere Ausgangsmaterial, sondern insbesondere die zur Verbindung der einzelnen Bauteile, wie Flachrohrprofile, Mehrkammerprofile, Plattenelemente, Lamellen und Leitbleche usw. erforderlichen Herstellungsschritte. Dies gilt im wesentlichen unabhängig davon, ob die einzelnen Teile durch Kleben, Schweißen, Löten, Clinchen oder sonst wie miteinander verbunden werden.

Dagegen können komplett aus Kunststoff hergestellte Wärmetauscher vergleichsweise günstig hergestellt werden, störend sind jedoch hier die vergleichsweise schlechteren Wärmeleitfähigkeiten von Kunststoffen, bzw. die dadurch bedingten mangelhaften Wärmeübergänge insbesondere auf der Kühlluftseite.

Schließlich sind auch Wärmetauscher bekannt, die Rahmen aus Kunststoff und Rohre aufweisen, die wahlweise aus Kunststoff oder Metall bestehen, wobei die Rahmen und Rohre durch eine einfache Steckverbindung miteinander verbunden werden.

So beschreibt etwa die EP 1 203 923 A2 einen Wärmetauscher, welcher aus wärmeleitenden Kunststoffrohren und metallischen Wärmeleitelementen besteht. Hier liegt eine Kombination aus metallischen und nichtmetallischen Elementen vor, um einerseits eine große Wärmeaustauschfläche und damit eine hohe Wärmeübergangszahl und andererseits ein preisgünstiges System zu erreichen. Die thermische Anbindung der beiden Systeme wird durch Pressung erreicht.

Andere Konstruktionen für Wärmetauscher, wie etwa in der DE 296 14 186 U1 beschrieben, bestehen aus Flachrohrelementen, deren seitliche Enden in Rahmenprofile münden, welche als Abstandshalter dienen, wobei innerhalb der Flachrohrelemente Lamellenkörper eingeschoben sind. Die Flachrohrelemente, die Lamellenkörper und die Rahmenprofile werden dabei durch Kleben miteinander verbunden.

In der US 2 959 401 A wird ein schichtenartiger Aufbau von C-förmigen Halbschalen geoffenbart, die derart übereinander angeordnet sind, dass ovale Rohre entstehen, in denen sich dreieckförmig gefaltete Lamellenkörper befinden und an den Halbschalenenden verlötet sind. Diese Einzelschichten werden kreuzweise übereinander gestapelt. Die Lamelleneinlagen sind derart ausgeführt, dass über die Lufteintrittsseite einzelne dreieckförmige Luftkanäle entstehen.

Eine vergleichbare Konstruktion wird auch in der EP 0 044 561 A beschrieben. Hier wird ein vorzugsweise aus Kunststoff gefertigter Wärmetauscher gezeigt, bei dem Platten mit einseitig angeordneten, zueinander parallel ausgerichteten Stegen so aufeinander gestapelt sind, dass die Stege benachbarter Platten im rechten Winkel zueinander ausgerichtet sind.

Eine ähnliche Ausführung geht aus der GB 1 336 448 A hervor. Sie beschreibt eine Ausführung für einen Luft-Luft-Wärmetauscher, bei dem mehrere Platten kreuzweise übereinander angeordnet sind, wobei halbkugelförmige Ausprägungen vorhanden sind, die auf ebenso halbkugelförmige Ausprägungen der benachbarten Platten treffen. Ein weiterer Wärmetauscher mit profilierten Platten ist in der WO 99/67591 A beschrieben.

Nachteilig bei diesen Konstruktionen ist der unnötig erhöhte Strömungswiderstand für die Prozessluft. Des weiteren führen mitgetragene Flusen leicht zu einer partiellen Verstopfung. Solche Wärmetauscher werden daher in erster Linie eingesetzt, um den Wärmeinhalt von aus einem technologischen Prozess austretenden Gasen zu nutzen. Sie können aber auch in der Klimatechnik zur Rückgewinnung des Wärmeinhaltes der austretenden, verbrauchten Raumluft verwendet werden, wobei diese Wärme im selben Aggregat zum Vorwärmen der Frischluft herangezogen wird.

Aus DE 85 30 313 A ist ein Plattenwärmetauscher bekannt, bestehend aus im Abstand voneinander angeordneten hohlen Einzelplatten aus Aluminium, wobei ein erstes Medium - etwa feuchte Prozessluft - durch die Zwischenräume zwischen den hohlen Einzelplatten und ein zweites Medium - Kühlluft durch das Hohlelement hindurchgeführt wird. Die Einzelplatten weisen zur Erhöhung der Stabilität durchgehende Stege und zur Erhöhung der Oberfläche zwischen den Stegen liegende zusätzliche Halbstege auf.

Einen besonders recyclingfreundlichen Wärmetauscher offenbart weiters die DE 198 38 525 A, wobei zwischen ebenen plattenförmigen Blechen Rippenbleche angeordnet sind. Die Prozessluft durchströmt die ebenen Platten, die Kühlluft wird durch mit den Rippenblechen verclinchte Plattenbleche geführt. Die Rippenbleche sind aus dünnen Aluminiumfolien mit Stärken von 0,15 mm gefertigt.

Bei diesen bekannten Wärmetauschern ist mit einer geringen Baugröße bei hohen Wärmeaustauschzahlen ein verhältnismäßig großer Aufwand in der Herstellung verbunden. Die im allgemeinen vorgeschlagenen Stege dienen primär der mechanischen Stabilität. Eine Wärmeleitung über die Stege ist oft nur in sehr eingeschränktem Maße und auch nur über sehr kurze Strecken möglich. Dies hat zur Folge, dass nicht die gesamte Masse des Wärmetauscherpaketes dem Wärmeaustausch dient.

Ebenso sind auch die freien Durchtrittsflächen und im speziellen die Lufteintrittsflächen sowohl auf der Prozessluft-, wie auch auf der Kühlluftseite bzw. auf der Primär- und Sekundärseite nicht vollständig nutzbar.

Diese reduzierte Lufteintrittsfläche, wie auch die in der Luftführung befindlichen Turbulenz- und Lamellenkörper können die benötigte Lüfterpressung erhöhen und verringern somit die von den Lüftern zur Verfügung stehenden Volumenströme. Dadurch verschlechtert sich aber wiederum der Wärmeaustausch.

Die vorliegende Erfindung stellt sich die Aufgabe, einen Wärmetauscher zu schaffen, der eine nahezu 100% freie Lufteintrittsfläche auf der Primär- und Sekundärseite und einen geringen inneren Luftwiderstand hat. Zudem sollen die im Wärmetauscher verwendeten Einrichtungen praktisch vollständig am Wärmetauscherprozess beteiligt sein um damit das erforderliche Volumen und das Gewicht gegenüber den bekannten Systemen reduzieren zu können. Weiters soll der erfindungsgemäße Wärmetauscher universell einsetzbar sein und mit minimalem Herstellungsaufwand produziert werden können.

Wenn er als Kondensator für Wäschetrockner eingesetzt wird, soll er zur Erzielung eines wirksamen Wärmeaustausches und zur Vermeidung von Verschmutzungen, die Prozessluft durch Kanäle mit großen, glatten Oberflächen leiten. Dagegen soll die wärmeaustauschende Oberfläche der Kühlluftkanäle gegenüber der ebenen Platte vergrößert sein.

Er soll keinen nennenswerten Strömungswiderstand in Prozessluftrichtung aufweisen, jedoch zu starken Turbulenzen der Kühlluft beim Durchtritt führen. Falls es doch zum Eintrag von störenden Flusen- oder Staubablagerungen kommt, welche den Wirkungsgrad verschlechtern, soll er in einfachster Weise durch Ausblasen oder Durchspülen gereinigt werden können.

Derselbe Wärmetauscher soll jedoch auch für die Rückgewinnung des Wärmeinhaltes von Raumabluft, welche zur Erwärmung der Frischluft herangezogen wird oder zur Rückgewinnung des Wärmeinhaltes von Gasen oder Flüssigkeiten aus technischen Prozessen allgemein einsetzbar sein.

Die Lösung all dieser Aufgaben stellt ein Wärmetauscher mit mehrschichtigem Aufbau gemäß den Merkmalen des Anspruches 1 dar. Vorteilhafte Ausgestaltungen sind Gegenstand der abhängigen Ansprüche.

Der erfindungsgemäße Wärmetauscher wird im Folgenden anhand der Figuren näher erläutert. Darin zeigen:
- Fig. 1: den Wärmetauscher in Schrägansicht;
- Fig. 2: eine Stirnansicht von zwei übereinander angeordneten Plattenelementen;
- Fig. 3: die Plattenelemente aus Fig. 2 in Seitenansicht;
- Fig. 4: eine Schrägansicht der Plattenelemente aus Fig. 2.

Die Erfindung ist ausdrücklich nicht nur auf die hier dargestellte Form eines Plattenelementes beschränkt.

Der Wärmetauscher 1 besteht aus übereinander angeordneten, gleichartig profilierten Plattenelementen 2 ohne Zwischeneinlagen, Stegen oder Distanzhalter, sodass ein ungehinderter Durchtritt der Wärmeträgermedien stattfinden kann. Sind die Plattenelemente 2 aus Aluminiumprofilen gefertigt, so weisen sie eine Stärke von 0,2 bis 0,4 mm, bevorzugt von 0,25 bis 0,3 mm auf und werden beispielsweise in einem Tiefziehvorgang hergestellt.

Die Plattenelemente 2 weisen eine Profilierung 3 auf, etwa wie in den Figuren 1 bis 4 exemplarisch dargestellt ein in Längsrichtung verlaufendes dreieckförmiges Zick-Zack Muster, das an den Randbereichen 4 auf eine horizontale Strecke zusammenlaufen kann. Das Zick-Zack Muster kann je nach Wärmeaustauschprozess und Anwendungsfall auch als sinus- oder abschnittsweise geradliniger und gebogener Linienzug ausgebildet sein. Es sind aber auch andere Profilierungen denkbar, welche auch bei Verwendung geringerer Wandstärken eine hohe Formstabilität des Plattenelementes sichern.

Benachbarte, gleichartig profilierte und gleich ausgerichtete Plattenelemente 2 sind nur an ihrem äußeren Rand 5 oder 6 miteinander verbunden in der Art, dass sich voneinander getrennte Strömungskanäle 7 für das Primärmedium und Strömungskanäle 8 für das Sekundärmedium im Kreuzstrom, im Gleichstrom oder im Gegenstrom bilden.

Dies kann entweder durch einen Klebevorgang, durch ein Dichtungsprofil oder durch eine Löt- oder Schweißvorgang erfolgen. Die Profilverbindung muss eine ausreichende Luft- und Wasserdichtheit aufweisen. Die sich in Folge des Zick-Zack Verlaufes ausbildenden Rinnen dienen beim Wäschetrockner dem geführten Ablauf des sich ausbildenden Kondensats. Dieses wird dann außerhalb des Wärmetauschers in geeigneter Form abgeführt oder abgepumpt. Durch die übereinander angeordneten Profilpakete entsteht ein Wärmetauscher, der je nach Ausführung der äußeren Rahmen als Kreuz-, Gegen- oder Gleichstromwärmetauscher ausgeführt sein kann.

Anstelle der dargestellten Aluminiumprofile ist auch die Verwendung eines Kunststoffprofils möglich. Es sind aber auch alle anderen zur Herstellung dünnwandiger Profilelemente geeignete Materialien mit je nach Einsatzzweck erforderlicher thermischer Leitfähigkeit denkbar, etwa Kupferblech, Eisenblech, legierte Bleche usw.

Besonders vorteilhaft ist die dargestellte Ausführung hinsichtlich der Ablagerung von Fremdkörpern wie beispielsweise Wäschefasern. Durch den Entfall der bei bekannten Wärmetauschern üblichen Turbulenz- und Lamelleneinlagen bzw. die in den Hohlprofilen eingearbeiteten Stege, und der glatten Lufteintrittsfläche reduziert sich einerseits die Möglichkeit der Ablagerung von Faserteilchen im Wärmetauscher, andererseits wird die Entfernung durch Ausblasen oder Ausspülen wesentlich erleichtert. Dadurch kann mit dem erfindungsgemäßen Wärmetauscher ein im wesentlichen gleichbleibend hoher Wirkungsgrad erreicht werden bzw. reduziert sich der ansonsten übliche Wartungsaufwand für die Reinigung des Wärmetauschers in erheblichem Umfang.

Der Stapel aus Plattenelementen wird von Rahmenelementen 9 zusammengehalten, wobei die Querstege 10, welche an den Rändern 6 der Plattenelemente 2 anliegen, entweder Teil des Rahmenelementes 9 sein können, oder separate Bauteile sind, welche nur mit den Rändern 6 verbunden sind. Je nach Anwendungsfall und Ausführungsform können die Rahmenelemente 9, die Querstege 10 und die Plattenelemente 2 aus demselben oder aus unterschiedlichen Materialien gefertigt sein.

Die besonderen Vorteile des erfindungsgemäßen Wärmetauschers liegen darin, dass beim Grundkörper zum Wärmeaustausch abgesehen vom Rahmen 9 nur ein einziges Bauteil, nämlich das Plattenelement 2 zum Einsatz kommt, welches aufgrund seiner Profilierung selbst bei geringen Wandstärken, bei Aluminiumblech beispielsweise von 0,2 bis 0, 4 mm, keiner Verwindung durch die auftretenden Medienkräfte unterworfen ist. Die geringere Wandstärke des Materials bewirkt eine Reduktion des Gewichtes des gesamten Bauteiles gegenüber vergleichbaren Wärmetauschern um bis zu 40 %. Als oberste und unterste Schicht können auch Abdeck-, Schutz- oder Leitbleche anderer Profilierung vorgesehen sein.

Ein weiterer Vorteil liegt darin, dass der Herstellungsaufwand gegenüber herkömmlichen Wärmetauschern wesentlich geringer ist, da beispielsweise keine Verklebung oder Verlötung zwischen Trägerplatten und Wärmeleitwellenblechen erforderlich ist. Bei einer Längsprofilierung von Wärmetauschern als Kondensatoren - etwa bei Wäschetrocknern - wirken die Profilrinnen gleichzeitig als Ablaufrinnen von abgeschiedenem Kondensat. Die Kondensatabscheiderfläche ist hier im Vergleich zu gleich großen herkömmlichen Wärmetauschern wesentlich, d.h. um bis zu 30% vergrößert.

## Patentansprüche

1. Wärmetauscher zum Wärmetausch zwischen gasförmigen und/oder flüssigen Medien unterschiedlichen Wärmeinhaltes, welcher sich aus übereinander angeordneten, im Wesentlichen rechteckigen Plattenelementen (2) zusammensetzt, wobei die Strömungskanäle (7, 8) für das Primär- und das Sekundärmedium abwechselnd aufeinander folgen, **dadurch gekennzeichnet, dass** der Strömungsquerschnitt über die Plattenfläche im Wesentlichen gleichbleibend ist und benachbarte, profilierte und gleich ausgerichtete Plattenelemente (2) jeweils an zwei aneinander gegenüberliegenden parallelen Rändern (5) verbunden sind, und dass diese Verbindung abwechselnd an jeweils zueinander rechtwinkeligen Rändern (6) vorliegt.

2. Wärmetauscher nach Anspruch 1, **dadurch gekennzeichnet, dass** die Plattenelemente (2) aus einem thermisch gut leitfähigen Material, bevorzugt aus einem Aluminium-, Kupfer- oder Edelstahlblech oder aus einer Legierung aus Aluminium, Kupfer, Magnesium, Silizium oder Eisen oder einem anderen leitfähigen Material bestehen und durch spanlose Metallformung, insbesondere durch Tiefzieh- oder Pressvorgang hergestellt sind.

3. Wärmetauscher nach Anspruch 1, **dadurch gekennzeichnet, dass** die Plattenelemente (2) durch Kunststoffspritz- oder Kunststoffpressvorgang aus einem thermisch gut leitfähigen Kunststoff wie etwa einem Acrylnitril-Butadien-Styrol-Polymerisat, Polypropylen, Polystyrol, Polyethylen oder Polycarbonat bevorzugt glasfaserverstärkt, hergestellt sind.

4. Wärmetauscher nach einem der Ansprüche 1 bis 3, **dadurch gekennzeichnet, dass** die Plattenelemente (2) gleichförmig profiliert sind, wobei die Profilierung ein quer zur Durchtrittsrichtung des Primärmediums verlaufendes dreieckförmiges Zick-Zack Muster (3) ist, oder aus sinusförmigen oder abschnittsweise geradlinigen und gebogenen Linienzügen besteht, welche im Randbereich (4) bevorzugt eben auslaufend ausgebildet sind.

5. Wärmetauscher nach einem der Ansprüche 1 bis 3, **dadurch gekennzeichnet, dass** die Profilierung der Plattenelemente (2) aus über die Innenfläche gleichmäßig verteilten Prägungen besteht und die Profilierung im Randbereich (4) bevorzugt eben auslaufend ausgebildet ist.

6. Wärmetauscher nach einem der Ansprüche 1 bis 5, **dadurch gekennzeichnet, dass** die übereinander gestapelten Plattenelemente (2) von Rahmenelementen (9) eingefasst sind, welche aus Kunststoff oder Metall gefertigt sind und aus einem umlaufend geschlossenen Rahmen bestehen.

7. Wärmetauscher nach einem der Ansprüche 1 bis 6, **dadurch gekennzeichnet, dass** die Ränder (6) je zweier übereinander liegender Plattenelemente (2) von strömungsmäßig günstig geformten Querstegen (10) abgeschlossen und mit diesen luft- und wasserdicht verbunden sind.

8. Wärmetauscher nach einem der Ansprüche 6 oder 7, **dadurch gekennzeichnet, dass** das Rahmenelement (9) insbesondere horizontal verlaufende Querstege (10) besitzt, welche die Ränder (6) der Plattenelemente (2) abschließen und mit diesen luft- und wasserdicht verbunden sind.

9. Wärmetauscher nach einem der Ansprüche 1 bis 8, **dadurch gekennzeichnet, dass** eine linienförmige Profilierung (3) bezogen auf die Strömungsrichtung des Primärmediums in einen Winkel von -45° bis +45° ausgerichtet ist.

10. Wärmetauscher nach einem der Ansprüche 1 bis 9, **dadurch gekennzeichnet, dass** die Plattenelemente (2) entsprechend der Art der durchgeleiteten Medien aus unbehandeltem Metall oder emailliert, eloxiert oder lackiert sind und/oder zur Erhöhung des Turbulenzverhaltens eine aufgeraute oder chemisch angeätzte Oberfläche besitzen.

11. Wärmetauscher nach einem der Ansprüche 1 bis 10, **dadurch gekennzeichnet, dass** Abstandshalter zwischen den Plattenelementen (2) vorgesehen sind.
